# FASCICULE DE BREVET EUROPEEN

(11) **EP 3 683 521 B1**
(45) Date de publication et mention de la délivrance du brevet: **12.07.2023**
(21) Numéro de dépôt: 20151972.5
(22) Date de dépôt: 15.01.2020
(51) Int. Cl.: F25B 21/02, F25D 11/00, A45C 5/00

(54) **COFFRET BEAUTÉ RÉFRIGÉRÉ, POUR LE STOCKAGE ET L'UTILISATION DE PRODUITS COSMÉTIQUES**
GEKÜHLTER BEAUTY CASE FÜR DIE AUFBEWAHRUNG UND VERWENDUNG VON KOSMETIKPRODUKTEN
REFRIGERATED BEAUTY BOX FOR STORAGE AND USE OF COSMETIC PRODUCTS

(30) Priorité: 15.01.2019 FR 1900360
(43) Date de publication de la demande: 22.07.2020
(73) Titulaire: Menaliz, 95440 Ecouen (FR)
(72) Inventeur: MENARD, Florian, 95440 ECOUEN (FR); LIZIER, Clara, 91230 MONTGERON (FR)
(74) Mandataire: Germain Maureau

(56) Documents cités:
- WO-A1-96/07063
- DE-A1- 3 023 867
- US-A- 4 007 600
- US-A- 4 326 383

## Description

### Domaine technique

La présente invention concerne un coffret beauté réfrigéré, pour le stockage et l'utilisation de produits cosmétiques.

On sait que pour avoir une conservation optimale et une efficacité maximale, les produits cosmétiques doivent être conservés à une température autour de 10°C, soit en pratique une température comprise entre 6°C et 14°C.

Pour faciliter la routine beauté des utilisateurs ainsi que pour leur confort, il est préférable que leurs produits cosmétiques soient disposés dans la zone de soins, c'est à dire dans la salle de bain, la chambre etc.

Dans un cas comme dans l'autre il est souhaitable que le coffret soit efficace, compact, et peu bruyant.

### ARRIÈRE-PLAN DE L'INVENTION

Il est connu du document WO 2006010539 de réaliser un réfrigérateur ayant une paroi isolante comportant une ouverture équipée d'un module de Peltier ayant une face froide associée à un radiateur froid débouchant vers l'intérieur du réfrigérateur et une face chaude associée à un radiateur chaud débouchant vers l'extérieur du réfrigérateur.

Aucune disposition n'est prise pour que le réfrigérateur soit compact et peu bruyant. US 4 007 600 A divulgue un réfrigérateur thermoélectrique avec une configuration de deux thermostats qui sont contrôlés indépendamment par des unités de contrôle séparées.

### OBJET DE L'INVENTION

Un premier but de l'invention est de proposer un coffret beauté réfrigéré configuré pour fournir un flux d'air suffisant pour assurer une régulation de température satisfaisante tout en restant compact et silencieux.

### BRÈVE DESCRIPTION DE L'INVENTION

En vue de la réalisation de ce but, on propose selon l'invention un coffret beauté réfrigéré tel que défini dans la revendication 1. Il comprend : une plaque isolante comportant une ouverture équipée d'un module de Peltier ayant une face froide débouchant vers l'intérieur du coffret et une face chaude débouchant vers l'extérieur du coffret ; un radiateur froid en contact avec la face froide ; un radiateur chaud en contact avec la face chaude ; un capteur de température de fonctionnement normal associé à une unité de commande d'une alimentation du module de Peltier; et un ventilateur chaud associé au radiateur chaud et à un collecteur de sortie surdimensionné par rapport à un débit nominal du ventilateur.

Selon des caractéristiques additionnelles qui peuvent être prises individuellement ou en combinaison, en relation avec le premier but de l'invention : le collecteur de sortie débouche le long d'une arête inférieure arrière du coffret ;le ventilateur chaud est un ventilateur axial ; le coffret comporte un filtre associé au ventilateur chaud ; le filtre du ventilateur chaud est espacé du ventilateur chaud ; le coffret comporte un cadre froid, de préférence un cadre rigide, dans lequel le radiateur froid est encastré, et un joint souple est disposé le long du bord du cadre froid; le coffret comporte une coque chaude entourant le radiateur chaud, et un encadrement arrière en appui sur un joint souple disposé le long du bord de la coque chaude.

Par ailleurs, il est connu que la température à l'intérieur d'une enceinte réfrigérée est régulée par un thermostat qui commande l'équipement de production de froid.

A ce propos, selon une observation qui fait déjà partie de l'invention, on a constaté que dans le cas d'une utilisation d'un module de Peltier dans une enceinte réfrigérée de petites dimensions il existe un risque de dépassement des limites de température pouvant conduire à une dénaturation des produits soit par une température trop basse à l'intérieur de l'enceinte réfrigérée, soit par un échauffement excessif des composants devant assurer une évacuation de la chaleur produite par les organes de production du froid.

Un second but de l'invention est de proposer un coffret beauté réfrigéré permettant de conserver les produits cosmétiques de manière optimale et de booster leur efficacité tout en étant configuré pour faire face à des problèmes d'échauffement ou de refroidissement.

En vue de la réalisation de ce second but, on propose selon l'invention un coffret comportant au moins un capteur de température de sécurité associé à l'unité de commande qui est configurée pour couper l'alimentation du module de Peltier lorsque ledit au moins un capteur de température de sécurité atteint une température critique.

De préférence, ledit au moins un capteur de température de sécurité est porté par le radiateur correspondant.

Par produit cosmétique, on entend désigner selon la présente invention toute substance ou tout mélange destiné à être mis en contact avec les parties superficielles du corps humain (épiderme, systèmes pileux et capillaire, ongles, lèvres et organes génitaux externes) ou avec les dents et les muqueuses buccales en vue, exclusivement ou principalement, de les nettoyer, de les parfumer, d'en modifier l'aspect, de les protéger, de les maintenir en bon état ou de corriger les odeurs corporelles. Ainsi, un produit cosmétique selon la présente invention comprend également les produits dermo-cosmétiques ou dermatologiques.

De manière préférée selon l'invention, les produits cosmétiques sont des produits pour la peau et les ongles, choisis parmi :
- crèmes, émulsions, lotions, gels et huiles pour la peau;
- masques de beauté ;
- fonds de teint (liquides, pâtes, poudres) ;
- produits solaires ;
- produits de bronzage sans soleil ;
- produits permettant de blanchir la peau ;
- produits antirides ;
- produits pour le rasage (savons, mousses, lotions) ;
- produits de maquillage et démaquillage;
- produits destinés à être appliqués sur les lèvres ;
- parfums.

De manière préférée, les produits cosmétiques selon la présente invention ont un bénéfice à être conservés au frais, soit pour la bonne conservation du produit, qui peut ainsi ne présenter aucun conservateur naturel ou artificiel, soit pour augmenter l'efficacité ou la sensorialité du produit à l'application par l'utilisateur.

A ces effets du produit cosmétique s'ajoute également l'effet de fraîcheur procuré par le produit stocké dans le coffret selon l'invention, le froid appliqué sur la peau notamment par le biais d'un produit cosmétique réfrigéré permettant d'obtenir, de manière immédiate après l'application :
- un effet sur l'éclat du teint, grâce à un effet décongestionnant ;
- une stimulation de la circulation sanguine grâce à une vasoconstriction et vasodilatation, redynamisant la circulation sanguine et favorisant le retour veineux, permettant notamment de raffermir et tonifier la peau et de lutter contre le relâchement cutané ;
- un effet tenseur permettant de resserrer les pores dilatés et de réduire la production de sébum.

Ainsi de manière particulièrement préférée, ces produits cosmétiques sont choisis parmi :
- les parfums : très sensibles aux changements environnementaux, il est important de les conserver dans un endroit frais et à l'abri de la lumière pour préserver l'intensité des notes parfumées.
- les vernis à ongles : en les conservant au frais, les vernis à ongles restent fluides et souples et sont ainsi plus faciles à appliquer.
- les masques : afin de rendre agréable l'application de masques sur le visage et de jouir d'une sensation de fraîcheur à l'application, il est recommandé de les placer au frais au préalable ; sans compter sur les effets bénéfiques du froid sur le teint, les pores et la tonification de la peau.
- les rouges à lèvres : en restant au fond du sac ou lors de périodes de fortes chaleurs, les rouges à lèvres se ramollissent. Les conserver au frais permet d'éviter qu'ils ne se cassent. Cela permet également de préserver leur forme et leur consistance.
- les crèmes : leur maintien au frais permet d'optimiser l'efficacité et la conservation des formules et obtenir en même temps un effet rafraîchissant bénéfique sur le teint, les pores et la tonification de la peau. Il est ainsi recommandé de placer les crèmes cosmétiques au frais.
- les soins pour les yeux : pour optimiser l'efficacité des formules et obtenir un effet de réduction des poches et des cernes, il est recommandé de les placer au frais. Les effets décongestionnants et tenseurs sont décuplés par le froid.
- les crayons à lèvres et yeux : pour obtenir une mine ferme et un tracé précis, il est nécessaire de placer les crayons à lèvres et yeux au frais avant utilisation.
- les eaux micellaires : les eaux micellaires sont connues pour leurs effets démaquillants et nettoyants. Principalement composées d'eau, elles sont d'autant plus agréables à utiliser après avoir été placées au frais. Un effet tenseur permettant de resserrer les pores dilatés ainsi que de réduire la production de sébum est observé.
- les brumes : grâce aux bienfaits du froid, la peau est tonifiée et raffermie.
- les soins pour jambes lourdes : les soins pour jambes lourdes sont encore plus efficaces s'ils sont conservés au frais. Leurs pouvoirs apaisants et décongestionnants sont intensifiés permettant ainsi de résoudre les douleurs induites par des problèmes de circulation.
- les eaux florales : Les eaux florales sont extrêmement sensibles à l'air, la lumière et la chaleur. Le froid est essentiel à leur conservation.

Enfin, de manière générale pour tous les produits cosmétiques « faits maison », et/ou sans conservateurs, notamment comprenant une importante phase aqueuse, il est préférable de les conserver au frais (crèmes, lotions, gels, etc..) afin d'éviter la prolifération de germes et de bactéries.

Un stockage de ces produits cosmétiques dans le coffret beauté réfrigéré selon l'invention, pour optimiser leur conservation et leur efficacité, est donc particulièrement recommandé.

De manière préférée selon l'invention, les produits cosmétiques stockés dans le coffret contiennent de l'eau.

### Brève description des dessins

[fig.1]
   est une vue éclatée du dispositif de réfrigération du coffret de l'invention,
[fig.2]
   est une vue en coupe schématique du coffret de l'invention, par un plan vertical médian
[fig.3]
   est une vue selon une coupe analogue à celle de la figure 2, en perspective selon une direction trois-quarts arrière,
[fig.4]
   est une vue agrandie de l'encadré IV de la figure 2,
[fig.5]
   est une vue agrandie de l'encadré V de la figure 2.

### Description des modes de réalisation

On notera que dans l'ensemble de la demande, dans la plupart des cas, les termes chaud et froid ne désignent pas un état du composant concerné mais une fonctionnalité du composant. A titre d'exemple la face froide du module de Peltier est la face qui va devenir froide lorsque le module de Peltier sera alimenté etc.

En référence aux figures, le coffret 1 selon l'invention comporte une cuve froide délimitée par une paroi avant 2, une paroi arrière 38, deux parois latérales 4 dont une seule est visible sur les figures et un fond 3.

La cuve froide est fermée de façon étanche par un couvercle 5 relié de façon articulée autour d'un bord supérieur arrière 6 du coffret. Les parois de la cuve froide sont isolées par de la mousse thermique (39).

Le coffret comporte un dispositif de réfrigération comprenant un module de Peltier 11 encastré dans une fenêtre 10 d'une plaque isolante 9 disposée entre un radiateur chaud 8 et une coque chaude 35. Le module de Peltier 11 comporte une face chaude 22 tournée vers l'extérieur du coffret, et une face froide 23 tournée vers l'intérieur du coffret. Le radiateur chaud 8 est en contact avec la face chaude du module de Peltier 11 et est associé à un ventilateur axial chaud 7 lui-même associé à un filtre 26 espacé du ventilateur 7 d'une quantité juste nécessaire pour minimiser le bruit émis par le ventilateur 7. Pour assurer un refroidissement optimal du radiateur chaud tout en minimisant le bruit résultant du fonctionnement du ventilateur chaud, le ventilateur chaud comprend un collecteur de sortie 34 surdimensionné par rapport à un débit nominal du ventilateur chaud. Le collecteur de sortie 34 débouche le long d'une arête inférieure arrière du coffret.

Un radiateur froid 15 a une face en contact avec la face froide 23 du module de Peltier et est associé à un ventilateur froid 16 s'étendant à l'intérieur de l'enceinte étanche. Le radiateur froid 15 comporte une partie arrière 40 encastrée dans un bloc de mousse froide 12. Au niveau de la traversée de la paroi arrière 38 de la cuve, l'étanchéité est assurée par un cadre froid 13, ici un cadre rigide, encastré dans la paroi arrière 38 et associé à un joint souple 14 (voir figure 4).

Le coffret beauté réfrigéré comporte en outre une coque chaude 35 entourant le radiateur chaud, et un encadrement arrière 36 en appui sur un joint 37 disposé le long du bord de la coque chaude 35 (voir figure 5).

Les joints souples 14 et 37 ont non seulement pour effet de minimiser la pénétration d'air chaud dans le coffret, mais minimisent en outre la transmission des vibrations aux éléments de paroi environnants, et réduisent donc le bruit en résultant.

Un capteur de régulation de température 24 est disposé à la base de la paroi avant 2 et est relié à une unité de commande 27 disposée à l'arrière du coffret. Un capteur de température de sécurité chaud 19 est fixé au radiateur chaud 8 et un capteur de température de sécurité froid 20 est encastré dans le radiateur froid 15. Les capteurs de sécurité 19 et 20 sont convenablement reliés à un circuit de déclenchement de l'unité de commande 27 configuré pour couper l'alimentation du module de Peltier lorsque l'un des capteurs de sécurité atteint une température critique.

Par ailleurs, le coffret comporte un afficheur 30 fixé sur la face avant du coffret. L'afficheur 30 est de préférence un écran tactile convenablement relié à l'unité de commande 27 pour configurer l'ensemble de l'installation.

Lors de la configuration initiale du coffret, une consigne de température de fonctionnement est introduite dans l'unité de commande 27 par l'afficheur 30. Les consignes de température de sécurité sont de préférence introduites en atelier, par exemple 3°C pour la température de sécurité froide du capteur 20, et 40°C pour le capteur de température de sécurité 19.

Bien entendu l'invention n'est pas limitée au mode de réalisation décrit et on peut y apporter des modifications sans sortir du cadre de l'invention telle que définie par les revendications.

En particulier, bien que l'invention ait été décrite en relation avec un mode de réalisation comprenant des ventilateurs associés aux radiateurs, on peut prévoir des coffrets comportant seulement un ventilateur associé au radiateur chaud.

Lorsque l'un des capteurs de sécurité a déclenché l'arrêt d'alimentation du module de Peltier, on peut prévoir une remise en route manuelle ou automatique après une temporisation ou en fonction de la température.

Les ventilateurs peuvent fonctionner dans les deux sens, c'est à dire qu'ils peuvent soit souffler de l'air sur le radiateur associé, soit aspirer de l'air et le rejeter du côté du ventilateur opposé au radiateur.

## Revendications

1. Coffret beauté réfrigéré comprenant : une plaque isolante (9) comportant une ouverture (10) équipée d'un module de Peltier (11) ayant une face froide (23) débouchant vers l'intérieur du coffret et une face chaude (22) débouchant vers l'extérieur du coffret ; un radiateur froid (15) en contact avec la face froide ; un radiateur chaud (8) en contact avec la face chaude ; un ventilateur chaud (7) associé au radiateur chaud (8) et à un collecteur de sortie (34) surdimensionné par rapport à un débit nominal du ventilateur ; et un capteur de température (24) de fonctionnement normal associé à une unité de commande (27) d'une alimentation du module de Peltier, le coffret beauté réfrigéré comportant au moins un capteur de température de sécurité (19,20) associé à l'unité de commande (27) qui est configurée pour couper l'alimentation du module de Peltier lorsque ledit au moins un capteur de température de sécurité atteint une température critique.

2. Coffret beauté réfrigéré selon la revendication 1 le collecteur de sortie débouchant le long d'une arête inférieure arrière du coffret.

3. Coffret beauté réfrigéré selon la revendication 1 ou 2 le ventilateur chaud (7) étant un ventilateur axial.

4. Coffret beauté réfrigéré selon la revendication 1, 2 ou 3 comportant un filtre (26) associé au ventilateur chaud.

5. Coffret beauté réfrigéré selon la revendication 4 le filtre (26) étant espacé du ventilateur chaud.

6. Coffret beauté réfrigéré selon l'une quelconque des revendications précédentes comportant un cadre froid (13), de préférence un cadre rigide, dans lequel le radiateur froid est encastré, et un joint souple (14) étant disposé le long du bord du cadre froid.

7. Coffret beauté réfrigéré selon l'une quelconque des revendications précédentes comportant une coque chaude (35) entourant le radiateur chaud (8), et un encadrement arrière (36) en appui sur un joint (37) disposé le long du bord de la coque chaude (35).

8. Coffret beauté réfrigéré selon l'une quelconque des revendications précédentes ledit au moins un capteur de température de sécurité (19,20) étant porté par le radiateur correspondant (8,15).

## Patentansprüche

1. Gekühlter Kosmetikkoffer, umfassend: eine Isolierplatte (9) mit einer Öffnung (10), die mit einem Peltier-Modul (11) ausgestattet ist, das eine kalte Fläche (23), die zum Inneren des Koffers hin mündet, und eine warme Fläche (22), die zur Außenseite des Koffers hin mündet, aufweist; einen kalten Heizkörper (15), der mit der kalten Fläche in Kontakt steht; einen heißen Heizkörper (8), der mit der warmen Fläche in Kontakt steht; ein Heißluftgebläse (7), das mit dem warmen Heizkörper (8) und einem Auslasskollektor (34) verbunden ist, der im Vergleich zu einer Nennleistung des Gebläses überdimensioniert ist; und einen Normalbetriebstemperatursensor (24), der mit einer Steuereinheit (27) einer Versorgung für das Peltier-Modul verbunden ist, wobei der gekühlte Kosmetikkoffer mindestens einen Sicherheitstemperatursensor (19, 20) enthält, der mit der Steuereinheit (27) verbunden ist, die dazu eingerichtet ist, die Versorgung des Peltier-Moduls zu unterbrechen, wenn der mindestens eine Sicherheitstemperatursensor eine kritische Temperatur erreicht.

2. Gekühlter Kosmetikkoffer nach Anspruch 1, wobei der Auslasskollektor entlang einer hinteren unteren Kante des Koffers mündet.

3. Gekühlter Kosmetikkoffer nach Anspruch 1 oder 2, wobei das Heißluftgebläse (7) ein Axialgebläse ist.

4. Gekühlter Kosmetikkoffer nach Anspruch 1, 2 oder 3, umfassend einen Filter (26), der mit dem Heißluftgebläse verbunden ist.

5. Gekühlter Kosmetikkoffer nach Anspruch 4, wobei der Filter (26) vom Heißluftgebläse beabstandet ist.

6. Gekühlter Kosmetikkoffer nach einem der vorhergehenden Ansprüche, umfassend einen kalten Rahmen (13), vorzugsweise einen starren Rahmen, in den der kalte Heizkörper eingebettet ist, und wobei eine flexible Dichtung (14) entlang des Rands des kalten Rahmens angeordnet ist.

7. Gekühlter Kosmetikkoffer nach einem der vorhergehenden Ansprüche, umfassend eine warme Schale (35), die den warmen Heizkörper (8) umgibt, und eine hintere Umrahmung (36), die auf einer Dichtung (37) aufliegt, die entlang des Rands der warmen Schale (35) angeordnet ist.

8. Gekühlter Kosmetikkoffer nach einem der vorhergehenden Ansprüche, wobei der mindestens eine Sicherheitstemperatursensor (19, 20) von dem entsprechenden Heizkörper (8, 15) getragen wird.

## Claims

1. A refrigerated beauty box comprising: an insulating plate (9) including an opening (10) equipped with a Peltier module (11) having a cold face (23) leading towards the inside of the box and a hot face (22) leading towards the outside of the box; a cold radiator (15) in contact with the cold face; a hot radiator (8) in contact with the hot face; a hot fan (7) associated with the hot radiator (8) and with an outlet manifold (34) oversized with respect to a nominal flow rate of the fan; and a normal operating temperature sensor (24) associated with a control unit (27) for controlling a power supply of the Peltier module, the refrigerated beauty box including at least one safety temperature sensor (19, 20) associated with the control unit (27) which is configured to cut off the power supply of the Peltier module when said at least one safety temperature sensor reaches a critical temperature.

2. The refrigerated beauty box according to claim 1, the outlet manifold leading along a rear lower ridge of the box.

3. The refrigerated beauty box according to claim 1 or 2, the hot fan (7) being an axial fan.

4. The refrigerated beauty box according to claim 1, 2 or 3 including a filter (26) associated with the hot fan.

5. The refrigerated beauty box according to claim 4, the filter (26) being spaced apart from the hot fan.

6. The refrigerated beauty box according to any one of the preceding claims including a cold frame (13), preferably a rigid frame, in which the cold radiator is enclosed, and a flexible joint (14) being disposed along the edge of the cold frame.

7. The refrigerated beauty box according to any one of the preceding claims including a hot shell (35) surrounding the hot radiator (8), and a rear border (36) resting on a joint (37) disposed along the edge of the hot shell (35).

8. The refrigerated beauty box according to any one of the preceding claims, said at least one safety temperature sensor (19, 20) being carried by the corresponding radiator (8, 15).
